# EUROPÄISCHE PATENTSCHRIFT

(11) **EP 1 637 250 B1**
(45) Veröffentlichungstag und Bekanntmachung des Hinweises auf die Patenterteilung: **10.12.2008**
(21) Anmeldenummer: 05016929.1
(22) Anmeldetag: 04.08.2005
(51) Int. Cl.: B21F 27/12

(54) **Maschine zur kontinuierlichen Herstellung von Bewehrungskörben, besonders mit nichtkreisförmigem Querschnitt**
Machine for the continuous manufacture of reinforcement cages, in particular with non-circular sections
Machine pour la fabrication en continu des cages d'armature, en particulier à section non circulaire

(30) Priorität: 28.08.2004 DE 102004041736
(43) Veröffentlichungstag der Anmeldung: 22.03.2006
(73) Patentinhaber: ED. ZÜBLIN AG, 70567 Stuttgart (DE)
(72) Erfinder: Hartenbauer, Lothar, 77694 Kehl - Neumühl (DE); Fuchs, Bernd, 77866 Rheinau (DE); Grass, Norbert, 76189 Karlsruhe (DE)

(56) Entgegenhaltungen:
- DE-A1- 19 535 547
- US-A- 3 718 797

## Beschreibung

### Technisches Gebiet

Die Erfindung betrifft eine Maschine gemäss Oberbegriff des Anspruchs 1, sowie ein Verfahren gemäss Anspruch 4 zur kontinuierlichen Herstellung von Bewehrungskörben für Stahlbetonrohre, -masten, -pfähle und dergleichen mit Einrichtungen zur Zuführung der Längsdrähte und des Wendeldrahtes der Bewehrungskörbe. Die Querschnittsform der Körbe kann kreisrund, aber auch nichtkreisrund, elliptisch oder polygonal sein.

### Stand der Technik

Schweißvorrichtungen für Bewehrungskörbe werden durch verschiedene Bauarten realisiert. Dabei kann die Schweißeinrichtung ortsfest, oder auf einem beweglichen Schlitten montiert sein, während sich die Längsdrähte in einer Vorrichtung drehen und gleichzeitig in Richtung der Längsachse des zu fertigenden Korbes bewegt werden, bei gleichzeitiger Umwicklung mit einer Drahtwendel und Verschweißung an den Kreuzungspunkten. Eine solche Vorrichtung ist z.B. in der US 3 718 797 für die Fertigung von Bewehrungskörben mit Muffen beschrieben.

Oder aber die Schweißeinrichtung rotiert um den Bewehrungskorb mit seinen Längsdrähten herum, die von einer Zuführung vorgeschoben oder durch eine geeignete Vorrichtung gezogen werden. Auch bei diesem Arbeitsprinzip wird der Wendeldraht mit den Längsdrähten an den jeweiligen Kreuzungspunkten verschweißt.

Maschinen des letztgenannten Arbeitsprinzips sind beispielsweise aus der DE 2631450 C2 bekannt.

Auch in der DE 195 35 547 A1 wird eine Maschine zur Fertigung von insbesondere polygonalen Bewehrungskörben mittels einer umlaufenden Schweißvorrichtung beschrieben, die eine Schweißvorichtung auf einem radial zur Korblängsachse verschiebbaren Schlitten aufweist, und bei der gleichzeitig die Schweißrolle durch einen Hebel mittels einer Feder mit gleichmäßgem Druck an die Schweißstelle angepreßt wird.

Um das Arbeitsprinzip und die Erfindung besser deutlich zu machen, ist als Beispiel in Fig. 1 in der Seitenansicht und in Fig. 2 in der Aufsicht von vorne eine Schweißmaschine gemäss Stand der Technik dargestellt, bei der die Schweißeinrichtung um die Längsdrähte rotiert.

Die Maschine dient der Herstellung von Bewehrungskörben für die schon weiter oben genannten Betonfertigteile und hat einen Spulenständer 1, an dem die erforderliche Anzahl Drahtspulen 2, entsprechend der vorgesehenen Anzahl der Längsdrähte 3 angeordnet sind. Von diesen Drahtspulen werden die Längsdrähte 3 abgezogen und durch ein Drahtvorschubgerät 4 geführt in dem sie von Transportrollen erfasst und in bereits ausgerichteter Lage vorgeschoben werden.

Die Längsdrähte 3 werden dann durch eine Lehre 5 geführt, die im Innenraum eines hohlen, kreisförmigen Teiles 6 eines Ständers 9 angeordnet ist.

In der Lehre 5 sind radial verlaufende Schlitze 7 vorgesehen, an denen Führungsstücke 8 radial verschiebbar angeordnet sind. Durch die Schlitze 7 und durch Ausnehmungen in den Führungsstücken 8 werden die Längsdrähte 3 geführt.

Am kreisförmigen Teil 6 des Ständers 9 ist stirnseitig eine Ringscheibe 10 drehbar gelagert. Sie trägt an ihrem Umfang einen (nicht dargestellten) Zahnkranz, in den das (nicht dargestellte) Antriebzahnrad eines (nicht dargestellten) Getriebes eingreift.

An der Ringscheibe 10 ist ein radial verstellbarer Träger 11, der die Schweißeinrichtung 12 trägt, über Linearführungen 13 befestigt und läuft mit der Ringscheibe um. An ihr ist außerdem eine drehbare Drahtspule 14 gelagert, von welcher ein Draht 15 für eine den herzustellenden Bewehrungskorb umgebende Wendel abgezogen wird. An der Ringscheibe ist außerdem ein Kühlaggregat 16 vorgesehen, von welchem aus den Elektroden der Schweißeinrichtung 12 Kühlflüssigkeit zugeleitet wird.

Zur Einstellung verschiedener Durchmesser des zu fertigenden Bewehrungskorbes sind die Führungsstücke 8 in den Schlitzen 7 sowie der Träger 11 mitsamt der Schweißeinrichtung 12 radial und stufenlos verstellbar.

Diese Verstellung kann automatisch gesteuert werden, um den Korbdurchmesser während der Herstellung ändern zu können, z.B. für Bewehrungskörbe für Betonrohre mit im Durchmesser erweiterten Muffen.

Der Träger 11 und die Führungsstücke 8 bewegen sich dabei synchron in eine Richtung, entweder radial nach außen vom Korbzentrum weg oder radial nach innen zum Korbzentrum hin.

Zur Herstellung von Bewehrungskörben, die vom kreisrunden Querschnitt abweichen, werden die Führungsstücke 8 in der Lehre 5 auf die entsprechende Kontur der gewünschten Form des Korbes voreingestellt. Die Schweißeinrichtung 12 folgt während des Umlaufs der Ringscheibe während der Korbherstellung radial dieser Kontur. Dies wird dadurch erreicht, dass der Träger 11 mit der darauf angeordneten Schweißeinrichtung 12 ständig radial durch einen Antrieb 17 während des Umlaufs der Ringscheibe 10 derart verstellt wird, dass die Schweißeinrichtung 12 nach Erreichen der jeweiligen Winkelposition des entsprechenden Führungsstückes 8 am Kreuzungspunkt des entsprechenden Längsdrahtes mit dem Wendeldraht zu liegen kommt.

Die Steuerung des Antriebs 17 wird dabei von einem auf der Ringscheibe 10 angeordneten Steuergerät 20 übernommen.

Zur Positionsbestimmung der auf der Ringscheibe 10 angeordneten Schweißeinrichtung 12 sind dazu Schaltnocken 21 in der gleichen Anzahl wie Führungsstücke 8 auf dem kreisförmigen Teil 6 des Ständers 9 angeordnet. Während des Umlaufs der Ringscheibe 10 werden diese Schaltnocken 21 von einem auf, der Ringscheibe 10 angeordneten, elektrischen Schalter 22 nach der Schweißung überfahren und lösen ein Signal am Steuergerät 20 aus, welches den Befehl an den Antrieb 17 gibt den Träger 11 mit der darauf angeordneten Schweißeinrichtung 12 auf die Position des am nächsten liegenden Führungsstücks 8 zu fahren.

Während bei der Fertigung von kreisrunden Körben die Geschwindigkeit der Radialverstellung des Trägers 11, die sich aus der Durchmesseränderung des Korbes über die Korblänge und der Drahtvorschubgeschwindigkeit der Längsdrähte ergibt, relativ klein ist, treten bei der Fertigung von nichtkreisrunden Körben, bedingt durch die hohe Umfangsgeschwindigkeit der Ringscheibe 10 und der ständigen radialen Nachführung des Trägers 11 entlang der Korbkontur während des Umlaufs, erheblich höhere Geschwindigkeiten auf. Der Träger 11 muss dabei beispielsweise während eines Umlauf bei der Fertigung elliptischer Körbe, viermal radial die halbe Differenz der Achsmaße der Ellipse überwinden.

Nach erfolgter Schweißung fährt der Antrieb 17 den Träger 11 mit der maximal erreichbaren Beschleunigung an die Position des nächsten Führungsstückes 8.

Die Signalübertragung zur Steuerung solcher Antriebe erfolgt üblicherweise bei derartigen Systemen über geschirmte Leitungen. Da der Antrieb 17 auf einer umlaufenden Ringscheibe 10 angeordnet ist und, bedingt durch die Nähe der Schweißeinrichtung 12, hohe elektromagnetische Störungen auftreten, können Steuersignale vom festen Ständer 9 der Maschine auf die umlaufende Schweißeinrichtung in ihrer ursprünglichen Form nicht sicher und verwertbar übertragen werden. Die Signale zur Ansteuerung des Antriebs 17 müssen möglichst zeitgleich nach Ausgang beim Signalgeber am Steuergerät des Antriebs anliegen.

Aus diesem Grund wird gemäß Stand der Technik ein Steuergerät 20 zur Steuerung des Antriebs 17 auf der umlaufenden Ringscheibe 10 angeordnet. Da das Steuergerät 20 von der Steuerung der Schweißmaschine entkoppelt ist und mithin kein Signal über die aktuelle Umlaufgeschwindigkeit der Ringscheibe 10 und somit der Position der Schweißeinrichtung 12 erfährt, muss der Antrieb 17 mit der maximal erreichbaren Beschleunigung den Träger 11 mit der darauf angeordneten Schweißeinrichtung 12 verschieben. Bei starker Exzentrizität des Korbquerschnitts, treten dabei hohe Beschleunigungen am Träger 11 auf, die durch den Antrieb 17 erreicht werden müssen. Der Antrieb 17 kann nur in begrenztem Umfang verstärkt werden, was zu einer Begrenzung der maximal erreichbaren Umlaufgeschwindigkeit der Ringscheibe 10 führt.

Liegt, beispielsweise bei der Fertigung von nichtkreisrunden Körben, das nächste Führungsstück 8 vom vorhergehenden Führungsstück auf einem kleineren Radius, kann sicherheitshalber die Schweißeinrichtung 12 erst nach einem, durch die Geometrie der Schweißeinrichtung bestimmten, auf ihrer Umfangsbahn zurückgelegten Weg radial nach innen verschoben werden, um nicht mit dem vorhergehenden Führungsstück zu kollidieren. Dadurch wird der am Umfang zur Verfügung stehende Weg und damit die zur Verfügung stehende Zeit zur Verschiebung der Schweißeinrichtung 12 begrenzt.

Bei einer gegebenen erreichbaren Beschleunigung des Trägers 11 durch den Antrieb 17 wird dadurch die Umlaufgeschwindigkeit der Ringscheibe 10 weiter eingeschränkt.

### Aufgabe der Erfindung

Der Erfindung liegt die Aufgabe zu Grunde, eine Maschine zur kontinuierlichen Herstellung von Bewehrungskörben für Stahlbetonrohre, -masten, - pfähle und dergleichen mit umlaufender Schweißeinrichtung so auszubilden, dass die durch die notwendige Radialverstellung der Schweißeinrichtung 12 auftretenden Beschleunigungskräfte so klein wie möglich gehalten werden. Weiterhin liegt der Erfindung die Aufgabe zugrunde, dass die Radialverstellung der Schweißeinrichtung 12 auf einer geregelten Bahn erfolgen soll, um auch dadurch die auftretenden Beschleunigungskräfte geringer zu halten. Die Signalübertragung zwischen den einzelnen Steuerungsbausteinen soll hierzu ohne zeitliche Verluste und/oder ohne störende elektromagnetische Einflüsse erfolgen.

### Darstellung der Erfindung

Die Aufgaben werden durch die im Kennzeichen der Ansprüche 1 und 4 angegebenen Merkmale gelöst.

Ein wesentliches Merkmal der Erfindung ist es, daß hierzu, wie in Fig. 3 exemplarisch dargestellt, auf dem Träger 11 eine weitere, in radialer Richtung verschiebbare, kleinere Einrichtung 18 angeordnet wird.

Dadurch können die radialen Verstellwege, die sich aus der Durchmesserverstellung des Korbes während des Betriebs bei sich ändernden Korbgrößen und der radialen Nachführung der Schweißeinrichtung 12 bei nichtkreisrunden Korbgeometrien zusammensetzen, entkoppelt werden.

Die in radialer Richtung verschiebbare Einrichtung 18 wird dazu mit einem eigenen Antrieb 19 ausgestattet, der es ermöglicht diese Einrichtung samt der darauf angeordneten Schweißeinrichtung 12 gesteuert an jeden beliebigen auf der Korbkontur liegenden Punkt hinzuführen.

Die verschiebbare Einrichtung 18 kann erheblich leichter gehalten werden als der Träger 11. Damit reduzieren sich die Beschleunigungskräfte, was unter anderem zu einer höheren möglichen Geschwindigkeit in der radialen Verstellung der Schweißeinrichtung 12 und mithin auch zu einer höheren möglichen Umlaufgeschwindigkeit der Ringscheibe 10 führt.

Um bei einer Maschine zur Herstellung von Bewehrungskörben variablen Querschnitts eine geregelte Führung der Schweißeinrichtung 12 entlang der Korbkontur in Abhängigkeit der Umlaufgeschwindigkeit der Ringscheibe 10 zu gewährleisten, wird das Steuergerät 20 erfindungsgemäß auch bevorzugt nicht mehr auf der Ringscheibe angeordnet.

Zur Synchronisation der radialen Verstellung der verstellbaren Einrichtung 18 mit der Umlaufgeschwindigkeit der Ringscheibe 10 wird ein Steuergerät mit einer Messvorrichtung, welche die Umlaufgeschwindigkeit und die Stellung der Ringscheibe misst, gekoppelt.

Bekannt sind Verfahren der Signalübertragung von Signalgebern über Schleifringe, Kabel und Bussysteme und per Funksignal. Diese Medien sind geschirmt ausgeführt und/oder räumlich so angeordnet, dass elektromagnetische Einwirkungen, welche die Signale beeinflussen können, abgefangen werden.

Bekannt ist auch, schwache Signale zu verstärken um elektrische Widerstände der Übertragungsmedien zu überwinden und Auswirkungen elektromagnetischer Störungen aus der Atmosphäre oder dem Netz auf ein irrelevantes Maß zu beschränken.

Bei der bekannten Verwendung von Bussystemen kommt es durch die Umwandlung in Datenblöcke und die erreichbare Übertragungsrate der Signale zu einem zeitlichen Versatz zwischen Eingangssignal und Ausgangssignal, was bewirkt, dass die Regelung zeitverzögert erfolgt und der Regler ständig nachregelt und dadurch in Schwingungen gerät.

In Abhängigkeit der radialen Stellung der verstellbaren Einrichtung 18 werden phasenversetzte Impulse durch einen mit dem Antrieb 19 gekoppelten Impulsgeber 25 (siehe Fig. 4) erzeugt und in einer Sendeeinheit 23, die auf der Ringscheibe 10 angeordnet ist, verstärkt. Die Impulse sind bevorzugt bekannte TTL Rechtecksignale, werden nach dem bekannten RS-422 Verfahren übertragen und dienen zur Übertragung von Informationen über die momentane Position und Drehgeschwindigkeit des Antriebs 19 an eine Regeleinheit 27. Aus den TTL Signalen A/A' und B/B' werden im Impulsverstärker der Sendeeinheit 23 dann jeweils zweimal die beiden Differenzsignale A aus den beiden Signalen A/A' und B aus den beiden Signalen B/B' erzeugt. Beide Signalpaare schalten jeweils die Gates von zwei Schalttransistoren. Über diese Schalttransistoren fließt dann ein im Vergleich zu den Ausgangssignalen erhöhter Strom mit erhöhter Spannung. Dadurch entstehen je zwei identische Signale A und B, die über voneinander unabhängige Systeme an die Empfangseinheit 24 übertragen werden.

Die so verstärkten Signale werden über Schleifringe 26 und Schleifkontakte an die nicht auf der umlaufenden Ringscheibe 10 angeordnete Empfangseinheit 24 des auf der umlaufenden Ringscheibe 10 angeordneten Antriebs 19 übertragen. Die Empfangseinheit 24 besteht dabei aus einem Signalfilter und einem Modul zur Aufbereitung der Signale.

Im Modul zur Aufbereitung der Signale fließt der vom Impulsverstärker der Sendeeinheit 23 ankommende Strom durch Widerstände, wodurch eine zum Strom proportionale Spannung entsteht.

Aus den Rechteckimpulsen des Spannungsabfalls werden wieder, jeweils zweimal, die ursprünglichen Signalpaare A/A' und B/B' in einer Ausgangsstufe erzeugt. Die nachgeschaltete Regeleinheit 27 vergleicht jeweils die beiden Signalpaare A/A' und B/B' mit den parallel erzeugten, identischen Signalpaaren und generiert daraus die Steuersignale für die Drehzahl und die Stellung des Antriebs 19. Die Regeleinheit 27 erkennt dabei die Signale so, als ob der Impulsgeber 25 direkt an sie angeschlossen wäre.

Dadurch wird erreicht, dass Steuerbefehle zeitgleich oder nahezu zeitgleich mit ihrer Anforderung ausgeführt werden. Dies läßt auch bei zeitkritischen Positionieraufgaben der Schweißeinrichtung 12, bei denen Kollisionsgefahr von Bauteilen, insbesondere mit den Führungsstücken 8, besteht, eine genaue Führung der Schweißeinrichtung entlang der Korbkontur durch Koppelung der radialen Bewegungen der verstellbaren Einrichtung 18 mit der momentanen Position und Umlaufgeschwindigkeit der Ringscheibe 10 zu.

Die Regeleinheit 27 ist im übrigen gekoppelt mit der Regeleinheit 28 des Antriebs der umlaufenden Ringscheibe 10.

Ein weiterer wirtschaftlicher Nutzen dieser Methode liegt darin, dass diese Art der Signalübertragung ohne zusätzliche Aufrüstung der Steuerung mit einem Bussystem und den damit verbundenen Softwareaufwendungen erreicht wird. Die Verstärkung der Signale stellt sicher, dass diese ohne weitere Schutzmaßnahmen in betriebsüblichen Umgebungen sicher übertragen werden.

### Legende

- 1: Spulenständer Längsdrähte
- 2: Drahtspulen Längsdrähte
- 3: Längsdraht
- 4: Drahtvorschubgerät für Längsdraht
- 5: Lehre
- 6: hohler, kreisförmiger Teil des Ständers 9
- 7: Schlitze
- 8: Führungsstücke
- 9: Ständer
- 10: Ringscheibe
- 11: Träger
- 12: Schweißeinrichtung
- 13: Linearführungen für Träger 11
- 14: Drahtspule Wendeldraht
- 15: Wendeldraht
- 16: Kühlaggregat
- 17: Antrieb für Träger 11
- 18: radial verschiebbare Einrichtung
- 19: Antrieb der Einrichtung 18
- 20: Steuerung für Antrieb 17
- 21: Schaltnocken auf kreisförmigem Teil 6 des Ständers 9
- 22: elektrischer Schalter auf Ringscheibe 10
- 23: Sendeeinheit
- 24: Empfangseinheit, nicht auf Ringscheibe 10
- 25: mit Antrieb 19 gekoppelter Impulsgeber
- 26: Schleifringe
- 27: Regeleinheit
- 28: Regeleinheit für Antrieb der Ringscheibe 10

## Patentansprüche

1. Maschine zur kontinuierlichen Herstellung von kreisrunden, nichtkreisrunden und polygonalen Bewehrungskörben mit oder ohne Muffenausbildung für Stahlbetonrohre, -masten, -pfähle und dergleichen, mit einer umlaufenden Schweißeinrichtung (12) zum Verschweißen eines wendelförmigen Drahtes (15) auf Längsdrähte (3),
**dadurch gekennzeichnet, daß** zur Kleinhaltung auftretender Beschleunigungskräfte die Schweißeinrichtung (12) an einer radial verschiebbaren Einrichtung (18) angebracht ist, die wiederum an einem radial verschiebbaren Träger (11) angeordnet ist und daß die verschiebbare Einrichtung (18) über einen eigenen Antrieb (19) verfügt, der ausserhalb oder auf der Einrichtung 18 angeordnet ist.

2. Maschine nach Anspruch 1,
**dadurch gekennzeichnet, dass** die verschiebbare Einrichtung (18) so ausgestaltet ist, daß nur die Schweißeinrichtung (12) im Träger 11 in einer geeigneten Führung verschiebbar angeordnet ist.

3. Maschine nach mindestens einem der Ansprüche 1 und 2,
**dadurch gekennzeichnet, dass** die Steuereinheit für die Verstellung der verschiebbaren Einrichtung (18) nicht auf der umlaufenden Ringscheibe (10) angeordnet ist.

4. Verfahren zur Herstellung eines Bewehrungskorbes mit Hilfe einer Vorrichtung nach mindestens einem der Ansprüche 1 bis 3,
**dadurch gekennzeichnet, daß** die Bewegung der Schweißeinrichtung (12) während der Fertigung des Korbes additiv aus den Einzelbewegungen des Trägers (11) und der verschiebbaren Einrichtung (18) zusammengesetzt wird, um damit die pro Zeiteinheit zurückgelegten Wege beschleunigter Massen und damit die für die Beschleunigung der Schweißeinrichtung und mitzubechleunigenden Teile aufzubringenden Kräfte verringern zu können.

## Claims

1. A machine for the continuous production of circular, non-circular and polygonal reinforcement cages, with or without socket formation, for reinforced concrete pipes, masts, piles and similar with a circumferentially moving welding system 12 for welding a spiralled wire 15 onto longitudinal wires 3,
**characterized in that** in order to restrict the occurring acceleration forces the welding system 12 is mounted on a radially slidable mechanism 18 which is in turn arranged on a radially slidable carrier 11, and **in that** the slidable mechanism 18 has its own drive 19 which is arranged outside of or on the mechanism 18.

2. A machine according to claim 1,
**characterized in that** the slidable mechanism 18 is constructed in such a way that only the welding system 12 in the carrier 11 is slidably arranged in a suitable guide.

3. A machine according to at least one of claims 1 and 2,
**characterized in that** the control unit for the adjustment of the slidable mechanism 18 is not arranged on the circumferentially moving ring disc 10.

4. A method for the production of a reinforcement cage with the aid of a device according to at least one of claims 1 to 3,
**characterized in that** the movement of the welding system 12 during the production of the cage is composed additively from the individual movements of the carrier 11 and the slidable mechanism 18, for the purpose of thus being able to reduce the paths of accelerated masses traversed per time unit and thus the forces required for the acceleration of the welding system and the parts to be accelerated in parallel.

## Revendications

1. Machine pour la fabrication en continu de cages d'armature, en particulier à section circulaire, non circulaire et polygonale avec ou sans formation de manchon pour les tuyaux, les mâts, les pieux et ce genre d'élément en béton armé, avec un dispositif de soudage périphérique 12 pour le soudage d'un fil métallique 15 en forme de spirale sur des fils allongés 3,
**caractérisée en ce que,** pour contenir les forces d'accélération qui surgissent le dispositif de soudage 12 est monté sur un dispositif à déplacement radial 18, étant lui-même fixé sur un support à déplacement radial 11 et que le dispositif déplaçable 18 dispose de son propre entraînement 19, qui est fixé en dehors ou sur le dispositif 18.

2. Machine selon la revendication 1,
**caractérisée en ce que** le dispositif déplaçable 18 est équipé de façon que seul le dispositif de soudage 12 soit monté dans le support 11 en permettant un déplacement dans un guidage approprié.

3. Machine selon au moins une des revendications 1 et 2,
**caractérisée en ce que** l'unité de commande pour la variation du réglage du dispositif à déplacement 18 ne soit pas monté sur le disque annulaire et circulaire10.

4. Procédé pour la fabrication en continu d'une cage d'armature à l'aide d'un dispositif selon au moins une des revendications 1 à 3,
**caractérisé en ce que** le mouvement du dispositif de soudage 12 pendant la fabrication de la cage se compose par addition à partir des mouvements individuels du support 11 et du dispositif à déplacement 18, et donc les trajets effectués par unité de temps des masses accélérées et donc les forces à appliquer pour l'accélération du dispositif de soudage et des pièces à accélérer en même temps puissent être réduits.
